# EUROPÄISCHE PATENTSCHRIFT

(11) **EP 0 743 845 B1**
(45) Veröffentlichungstag und Bekanntmachung des Hinweises auf die Patenterteilung: **02.10.2002**
(21) Anmeldenummer: 95941079.6
(22) Anmeldetag: 08.12.1995
(51) Int. Cl.: A61H 33/14

(54) **SAUERSTOFF-BEHANDLUNGSEINRICHTUNG**
OXYGENATING DEVICE
DISPOSITIF D'OXYGENATION

(30) Priorität: 11.12.1994 DE 4444135
(43) Veröffentlichungstag der Anmeldung: 27.11.1996
(73) Patentinhaber: Tebbe, Gerold, 9800 Monaco (MC)
(72) Erfinder: Tebbe, Gerold, 9800 Monaco (MC)
(74) Vertreter: Ostertag, Reinhard
(86) Internationale Anmeldenummer: EP9504834
(87) Internationale Veröffentlichungsnummer: WO96018369

(56) Entgegenhaltungen:
- EP-A- 0 266 051
- EP-A- 0 491 145
- EP-A- 0 534 326
- DE-A- 1 566 508
- FR-A- 1 362 662

## Beschreibung

Die Erfindung betrifft eine Behandlungseinrichtung zum Versorgen einer Person mit zusätzlichem Sauerstoff gemäß dem Oberbegriff des Anspruches 1.

Eine solche Behandlungseinrichtung kann der EP 0 534 326 A2 entnommen werden. Sie weist ein mit einer Sauerstoffquelle verbindbares flexibles Rohrgitter auf, welches mit seitlichen Abgabeöffnungen versehen ist. Das Rohrsystem ist von einer überzugähnlichen Hülle umgeben. Die Sauerstoffquelle ist ein chemischer Reaktor.

Weitere bekannte Sauerstoff-Behandlungseinrichtungen umfassen in der Regel als Quelle für das Behandlungsgas eine mit Sauerstoff gefüllte Druckflasche, die über ein Reduzierventil mit einem Schlauch verbunden ist, dessen freies Ende eine Gesichtsmaske trägt. Auf diese Weise kann man ein gezieltes und verlustfreies Zuführen des Sauerstoffes zum Benutzer gewährleisten. Insbesondere für eine Langzeittherapie ist aber die Akzeptanz gering, da das Tragen einer Gesichtsmaske in Behandlungssitzungen unangenehm ist und für die Behandlung viel Zeit aufzuwenden ist, die anderweitig nicht genutzt werden kann.

Demgegenüber wurde nun erkannt, daß man eine Sauerstoffanreicherung im Blut des Menschen auch über die Hautatmung bewerkstelligen kann. Es wurde ferner erkannt, daß man zwischen der Oberseite der Matratze eines Bettes und der über einer schlafenden Person liegenden Decke einen recht gut gegen die Umgebung abgedichteten Raum hat, der über die nur dünne Nachtkleidung in guter strömungsmäßiger Verbindung mit der Haut des Schläfers steht. Durch die erfindungsgemäße Behandlungseinrichtung wird dieser einen großen Teil der Hautoberfläche umschließende Raum über eine entsprechende Leiteinrichtung mit Sauerstoff oder mit mit Sauerstoff angereicherter Luft beaufschlagt.

Das Zuführen zusätzlichen Sauerstoffs in den Kreislauf über die Hautatmung ist zwar weniger intensiv als das Zuführen über die Atemluft, dies kann aber weitgehend durch eine erheblich größere Behandlungsdauer ausgeglichen werden. Auch ist das Zuführen des zusätzlichen Sauerstoffes für den Benutzer mit keinerlei Unannehmlichkeiten und zusätzlichem Zeitaufwand verbunden; es erfolgt während des Schlafes. Der aus dem zwischen Decke und Matratzenoberfläche liegenden Behandlungsraum austretende zusätzlicher Sauerstoff sorgt zugleich für eine Sauerstoffanreicherung in unmittelbarer Umgebung des Schläfers, so daß eine zusätzliche Sauerstoffanreicherung des Blutes durch Einatmen im Behandlungsraum nicht verbrauchten Sauerstoffes erfolgt.

Aufgabe der Erfindung ist, eine Behandlungseinrichtung der eingangs angesprochenen Art anzugeben, die ungestörten Schlafkomfort und ein flächig verteiltes Einleiten des Behandlungsgases in den Behandlungsraum gewährleistet.

Diese Aufgabe ist gelöst durch eine Behandlungseinrichtung mit den im Anspruch 1 angegebenen Merkmalen.

Gemäß Anspruch 1 läßt sich auf einfache und für den Benutzer angenehme Weise eine offenporige Innenstruktur der Einleitmatte realisieren.

Verwendet man zum Einleiten des Behandlungsgases in den Behandlungsraum eine Einleitmatte, die über der schlafenden Person liegt, so erreicht der aus dieser austretende Sauerstoff bevorzugt die jeweils obenliegenden Hautpartien. Zur Versorgung der untenliegenden Hautpartien kann man im Prinzip eine ähnliche Einleitmatte verwenden; da diese aber mit dem Gewicht der schlafenden Person belastet ist, muß ihre poröse Innenstruktur etwas härter ausgebildet sein, was aber in der Regel nicht als Komfort-Einbuße empfunden wird, da die Oberfläche einer Matratze generell schon härter ist als die über der schlafenden Person liegende Decke.

Vorteilhafte Weiterbildungen der Erfindung sind in Unteransprüchen angegeben.

Die Weiterbildung der Erfindung gemäß Anspruch 4 ist im Hinblick auf sparsame Verwendung des Behandlungsgases von Vorteil.

Nachstehend wird die Erfindung anhand von Ausführungsbeispielen unter Bezugnahme auf die beiliegende Zeichnung näher erläutert. In dieser zeigen:
- Figur 1:: einen Längsschnitt durch ein Bett, welches zugleich der Sauerstoffbehandlung dient;
- Figur 2:: einen Schnitt durch eine Steckverbindung, über welche die Matratze des in Figur 1 gezeigten Bettes mit einer Sauerstoff-Speiseleitung verbunden ist;
- Figur 3:: ein schematisches Schaltbild der Sauerstoff-Versorgungseinrichtung für das in Figur 1 gezeigte Bett;
- Figur 4:: einen transversalen Schnitt durch ein abgewandeltes Bett zur Sauerstoffbehandlung, welches eine herkömmliche Matratze umfaßt;
- Figur 5:: eine ähnliche Ansicht wie Figur 1, in welcher ein abgewandeltes Bett zur Sauerstoffbehandlung gezeigt ist; und
- Figur 6:: eine schematische Darstellung der Erzeugung für Behandlungsgas in einem Gebäude mit einer Vielzahl von Anwendungsstellen, z.B. einem Hotel.

In Figur 1 ist mit 10 ein Lattenrost eines Bettes bezeichnet, der über Latten 12 eine insgesamt mit 14 bezeichnete modifizierte Federkernmatratze trägt.

Die Federkernmatratze 14 hat einen aus härterem Schaumstoff gefertigten umlaufenden rechteckigen Rahmen 16 und zwei Deckschichten 18, 20, die aus Fasermatten bestehen. Zwischen den beiden Deckschichten 18, 20 sind Federn 22 angeordnet, die jeweils in eine Tasche 24 eingenäht sind. Die gesamte oben beschriebene Anordnung ist in einen Bezug 26 eingenäht. Insoweit entspricht der Aufbau der Federkernmatratze 14 dem klassischen Aufbau, wobei es sich versteht, daß die beiden Deckschichten 18, 20 in Einzelheiten unterschiedlich ausgebildet sein können (Sommer- bzw. Winterseite).

Im Fußbereich der Federkernmatratze 14 ist nun in der Oberseite und Unterseite jeweils zusätzlich und nahe beim Rand ein Steckverbinderteil 28 angebracht, das mit einer auf einer der Latten 12 angebrachten Steckverbinderteil 30 zusammenarbeitet und so das Innere der Federkernmatratze 14 mit einer Speiseleitung 32 verbindet, über welche von einer in Figur 3 näher gezeigten Versorgungseinrichtung her mit Sauerstoff angereicherte Luft zugeführt wird, der zusätzlich Duft- und/oder Wirkstoffe zugemischt sein können.

Um ein Austreten dieser Behandlungsluft durch die jeweils unten liegende Deckschicht zu verhindern, ist zwischen die Unterseite der Federkernmatratze 14 und die Oberseite der Latten 12 eine Sperrfolie 34 eingefügt, die ein von der Federkernmatratze 14 gesondertes Betteil ist und beim Entfernen der Federkernmatratze 14 auf dem Lattenrost 10 verbleibt. Hierzu kann die Sperrfolie 34 z.B. durch selbstklebende Bereiche auf ihrer Unterseite mit den Oberseiten der Latten 12 verbunden sein.

Ist der Rahmen 16 der Federkernmatratze 14 nicht schon von Hause aus im wesentlichen luftundurchlässig, so ist seine Innenseite durch eine weitere Sperrfolie 36 abgedeckt. Diese kann sich mit Randabschnitten 38, 40 auch über diejenigen Randbereiche der luftdurchdlässigen Deckschichten 18, 20 erstrecken, auf denen normalerweise ein Benutzer nicht liegt. Die Randabschnitte 38, 40 sind somit breit im Liegebereich der Beine, schmal im Bereich des Rückens und wieder breit im Kopfbereich. In Aufsicht gesehen kann die Kontur der freien Ränder der Randabschnitte 38, 40 z.B. unter einem Abstand von ca. 20-30 cm der Randkontur eines in der Mitte des Bettes liegenden Benutzers folgen.

Über der Federkernmatratze 14 ist ein Leintuch 42 wiedergegeben, welches in üblicher Weise zwischen der Matratze und dem Lattenrost 10 eingeklemmt ist.

Über der Federkernmatratze 14 ist schematisch ein Kopfkissen 44 sowie ein Federbett 46 wiedergegeben.

In dem Zwischenraum zwischen dem Federbett 46 und der Oberseite der Federkernmatratze 14 ist eine insgesamt mit 48 bezeichnete Einleitmatte wiedergegeben. Diese hat eine weiche lose und lockere Füllung 50, die z.B. durch eine Matte aus Wollfasern gebildet sein kann. Alternativ kann die Füllung 50 durch eine zweidimensionale Kugelkette aus Styropor-Kugeln oder dergleichen gebildet sein, wobei die einzelnen Kugeln durch sie durchsetzende Fäden in einer ebenen netzähnlichen Geometrie gehalten werden, wie später unter Bezugnahme auf Figur 5 näher erläutert wird.

Die Füllung 50 ist von einem durchlässigen Überzug 52 umgeben. Letzterer trägt einen Anschlußstutzen 54, der über einen Verbindungsschlauch 56 mit der Speiseleitung 32 verbunden ist.

Die Einleitmatte 48 hat in Längsrichtung und in seitlicher Richtung etwas geringere Abmessung als das Federbett 46, so daß über sie herabhängende Randabschnitte des Federbettes 46 die Einleitmatte 48 auch dann überdecken und gegen die Umgebung abdichten, wenn eine im Bett schlafende Person zwischen der Oberseite der Federkernmatratze 14 und der Unterseite der Einleitmatte 48 liegt. Wird die Speiseleitung 32 während des Schlafs des Benutzers mit sauerstoffreicher Luft beaufschlagt, so gelangt diese über die durchlässige Oberseite der Federkernmatratze 14 und das durchlässige Leintuch 42 und die ebenfalls durchlässige Nachtkleidung des Benutzers zu den untenliegenden Hautpartien. Ähnlich gelangt die von der Einleitmatte 48 abgegebene sauerstoffangereicherte Luft an die obenliegenden Hautpartien.

In Abwandlung des Ausführungsbeispieles nach Figur 1 kann man eine Decke und die Einleitmatte 48 auch miteinander vernähen. Man kann diese auch in einen gemeinsamen Überzug stecken.

Wenn der Benutzer kein Federbett wünscht, z.B. im Sommer, kann man eine Einleitmatte mit einem Bezug verwenden, der auf der Oberseite keine Luft durchlässt und somit die sonst vom Federbett besorgte Dichtfunktion mit übernimmt.

Die Sauerstoffbeaufschlagung der Speiseleitung 32 kann im Prinzip über eine in Abständen ausgetauschte Sauerstoffflasche und ein Reduzierventil erfolgen. Figur 3 zeigt eine Sauerstoffversorgungseinrichtung, in welcher der Sauerstoff lokal erzeugt wird.

Ein Kompressor 58 beaufschlagt eine Sauerstoffanreicherungseinheit 60 mit Druckluft. Letztere umfaßt z.B. eine Membran, die unterschiedliche Durchlässigkeit für Sauerstoff und Stickstoff enthält. Die Sauerstoffanreicherungseinheit 60 spaltet somit die zugeführte Druckluft in zwei Teilströme auf, von denen ein stickstoffreicher Teilstrom über eine Leitung 62 abgegeben wird, die vorzugsweise durch die Gebäudewand ins Freie geführt ist. Der sauerstoffreiche Teilstrom wird über eine Leitung 64 und ein 3/3-Steuerventil 66 in eine Vorratsflasche 68 gedrückt, wobei das Bewegen des Steuerventils 66 in die entsprechende Arbeitsstellung durch eine dem Kompressor 58 zugeordnete Steuereinheit 70 gleichzeitig mit dem Einschalten des Kompressors 58 vorgenommen wird.

Die Steuereinheit 70 ist hierzu mit dem elektrischen Ausgangssignal eines Druckfühlers 72 beaufschlagt, der mit dem Innenraum der Vorratsflasche 68 in Verbindung steht und jeweils ein Ausgangssignal erzeugt, wenn der Druck in derselben unter einen vorgegebenen Wert abgefallen ist. Ein zweites Eingangssignal erhält die Steuereinheit 70 von einer Schaltuhr 74, an denen der Benutzer diejenigen Kompressor-Arbeitszeiten einstellen kann, zu denen er durch ein etwaiges Arbeiten des Kompressors 58 nicht belästigt wird. Die Steuereinheit 70 verarbeitet die beiden Eingangssignale im wesentlichen in UND-Verknüpfung.

In einer zweiten des Steuerventiles 66, die manuell einstellbar ist, wird der Innenraum der Vorratsflasche 68 über eine Leitung 76 und einen Druckminderer 78 mit einer Mischflasche 80 verbunden. Diese enthält ein Flüssigkeitsvolumen 82, das Duft- und/oder Wirkstoff enthält. Durch Durchperlen der sauerstoffangereicherten Luft durch das Flüssigkeitsvolumen 82 werden der sauerstoffangereicherten Luft noch Duft- und/oder Wirkstoffe hinzugemischt. Die so erhaltene Behandlungsluft wird über einen von Hand betätigten Hahnen 84 der Speiseleitung 32 zugeführt.

Hinter dem Hahnen 84 ist eine Heizeinheit 85 schematisch wiedergegeben, welche die sauerstoffangereicherte Luft auf eine der Oberflächentemperatur der Haut benachbarte Temperatur aufwärmt, die vom Benutzer eingestellt werden kann.

Wie aus Figur 2 ersichtlich, hat das Steckverbinderteil 28 einen Hülsenabschnitt 86, der einen Flanschabschnitt 88 trägt. Der unter dem Flanschabschnitt 88 liegende Teil des Hülsenabschnittes 86 ist durch eine Öffnung 90 hindurch geführt, die in der Deckschicht 20 und dem Bezug 26 vorgesehen ist. An der unteren Stirnfläche des Hülsenabschnittes 86 ist eine Deckscheibe 92 angeklebt, wodurch man eine im wesentlichen strömungsmitteldichte Durchführung des Steckverbinderteiles 28 durch die Deckschicht 20 und den Bezug 26 erhält.

Das obere Ende des Hülsenabschnittes 86 ist normalerweise durch eine verschwenkbare Ventilklappe 94 verbunden, welche durch eine Drahtbügelfeder 96 in die Schließstellung vorgespannt ist.

Das Steckverbinderteil 30 trägt einen Anschlagflansch 98, dessen Lage so gewählt ist, daß bei seiner Anlage an der Deckscheibe 92 ein oberer Endabschnitt 100 des Steckverbinderteiles 30 über das obere Ende des Hülsenabschnittes 86 übersteht, wodurch die Ventilklappe 94 zwangsweise entgegen der Kraft der Drahtbügelfeder 96 geöffnet wird. Um unter diesen Bedingungen ein Eintreten der sauerstoffangereicherten Luft ins Innere der Federkernmatratze 14 zu erleichtern, sind im Endabschnitt 100 Randausnehmungen 102 vorgesehen.

Figur 4 zeigt ein abgewandeltes Bett, bei welchem eine normale Matratze Verwendung findet, deren innerer Aufbau hier nicht interessiert.

Über der Matratze 14 ist eine untere Einlegmatte 104 vorgesehen, die wiederum eine offenporige Füllung 106 sowie einen aus durchlässigem Stoff bestehenden Überzug 108 aufweist. Die Füllung 106 ist nunmehr aber aus härterem offenporigem Schaummaterial hergestellt, dessen Härte im wesentlichen demjenigen härterer Schaumstoffmatratzenkerne entsprechen kann. In der Füllung 106 sind in transversaler Richtung und longitudinaler Richtung verlaufende Kanäle 110 vorgesehen, die mit einem Haupt-Verteilerkanal 112 in Verbindung stehen, der von einem Anschlußstutzen 114 her gespeist wird. Letzterer ist wieder über einen Verbindungsschlauch 116 mit der Speiseleitung 32 verbunden.

Die untere Einleitmatte 104 ist zwischen der Oberseite der Matratze 14 und dem Leintuch 42 angeordnet. Auf diese Weise besorgt die untere Einleitmatte 104 die Sauerstoffzufuhr zu den untenliegenden Hautabschnitten einer im Bett liegenden Person, ähnlich wie dies beim Ausführungsbeispiel nach Figur 1 die modifizierte Federkernmatratze 14 bewerkstelligte.

Figur 5 zeigt einen Ausschnitt aus einem abgewandelten nachgiebigen Füllkörper, der für die Einleitmatte 48 verwendbar ist.

Aus Styropor oder einem anderen leichten Kunststoff gefertigte Kugeln 118 haben drei zueinander senkrechte Bohrungen 120, 122, 124. Durch die in der Mattenebene liegenden Bohrungen 120 und 122 sind transversale Haltefäden 126 und longitudinale Haltefäden 128 hindurchgezogen. Wie ersichtlich, ist der Durchmesser der Bohrungen 120, 122 und 124 deutlich größer als der Durchmesser der Haltefäden, sodaß diese Kanäle zugleich als Durchtritt für Behandlungsluft dienen. Weitere Durchtritte, über die eine Verteilung der Behandlungsluft über die Einleitmatte 48 hinweg erfolgt, bestehen zwischen den Außenflächen der Kugeln 118 und dem Überzug 52, dessen Seiten durch die Kugelmatte beabstandet sind.

Alternativ kann man eine Kugelmatte aus Faserknäueln aufbauen, durch welche die Haltefäden mit einer Nadel durchgezogen sind.

Figur 6 zeigt die Erzeugung von sauerstoffangereichterter Luft für eine Vielzahl von Anwendungsstellen, z.B. Betten eines Hotels oder einer Klinik.

Die Erzeugung des Behandlungsgases erfolgt im Prinzip ähnlich wie in Figur 3 dargestellt.

Der Auslaß der Mischflasche 80 ist nun aber mit dem Eingang eines weiteren Kompressors 130 verbunden. Der Kompressor 130 saugt ferner über eine einstellbare Drossel 132 Umgebungsluft an. Die Einstellung der Drossel 132 erfolgt derart, daß der Gesamt-Sauerstoffgehalt des Gemisches bei etwa 38 % liegt. Dies ist im Hinblick auf den Brandschutz vorteilhaft. Der Ausgang des Kompressors 130 ist über ein Ventil 134 mit einer Vorratsflasche 136 verbunden, die ihrerseits ein Ventil 138 trägt.

Vorzugsweise enthält das Flüssigkeitsvolumen 82 als einen der Wirkstoffe Meersalz, und das Erzeugen des Aerosols aus sauerstoffangereicherter Luft und Flüssigkeit erfolgt vorzugsweise unter gleichzeitiger Einwirkung von UV-Licht, welches von einem UV-Strahler 140 erzeugt wird, der in der Mischflasche angeordnet ist (oder in eine ein Quarzfenster oder sonstiges UV-durchlässiges Fenster aufweisende Mischflasche einstrahlt).

Nach Füllen von Vorratsflaschen 136 können diese dann jeweils an ein Bett des Gebäudes angeschlossen werden, im einfachsten Falle nur an die Einleitmatte 48, falls gewünscht auch zusätzlich an die modifizierte Federkernmatratze 14. Durch Einstellung eines Druckminderers 142 kann die Menge des zugeführten Behandlungsgases eingestellt werden.

Das Volumen der Vorratsflasche 136 ist so bemessen, daß die in ihr enthaltene Menge an Behandlungsgas für eine Nacht ausreicht. In der Praxis reichen hierfür 5-Liter-Vorratsflaschen aus, die einfach gehandhabt werden können. Nach Erschöpfung der Vorratsflasche 136 wird diese routinemäßig gewechselt, wenn das Zimmer gemacht und z.B. auch die Handtücher gewechselt werden.

Die in Figur 6 gezeigte Art der Versorgung einer Vielzahl von Anwendungsstellen mit Behandlungsgas läßt sich ohne Änderungen an Gebäuden einfach und kostengünstig installieren. Der in Figur 6 links gezeigte Teil zum Erzeugen und Komprimieren des Behandlungsgases kann als fertig vorinstallierter Block in einem Technikraum des Gebäudes installiert werden. Er benötigt im wesentlichen nur eine elektrische Steckdose. Die Einleitmatten 48 sind preisgünstige Teile, die ohne Aufwand auch in herkömmlichen Betten angebracht werden können.

Damit ergibt sich die Möglichkeit, eine Sauerstoffbehandlung in einem vorhandenen Bett wahlweise und zu günstigen Kosten bereitstellen zu können.

## Patentansprüche

1. Behandlungseinrichtung zum Versorgen einer Person mit zusätzlichem Sauerstoff, mit einer Quelle (60) für Behandlungsgas, welches Sauerstoff oder mit Sauerstoff angereicherte Luft sein kann, und mit einer Leiteinrichtung zum Zuführen des Behandlungsgases zu einem ausgewählten Abschnitt der zu behandelnden Person, die das Behandlungsgas in den Zwischenraum zwischen einer Decke (46) und die Oberfläche einer Matratze (14) eines Bettes führt, wobei die Leiteinrichtung (48) eine vorzugsweise biegbare Einleitmatte umfaßt, die eine zumindest in der Unterseite oder der Oberseite durchlässige Hülle (52) aufweist und mit mindestens einem Anschluß (54) versehen ist, der mit der Quelle (58-84) für das Behandlungsgas verbindbar ist, wobei die Wände der Hülle (52) durch einen durchlässige biegbare Füllung (50) beabstandet sind, **dadurch gekennzeichnet, daß** die Füllung aus einer Vielzahl von Knäueln oder kugeligen Körpern (118) besteht, die in einer ebenen netzähnlichen Struktur fixiert sind.

2. Behandlungseinrichtung nach Anspruch 1, **dadurch gekennzeichnet, daß** die Knäuel oder kugeligen Körper durch Fäden in der netzähnlichen Struktur fixiert sind.

3. Behandlungseinrichtung nach Anspruch 1 oder 2, **dadurch gekennzeichnet, daß** die Leiteinrichtung (48) das Behandlungsgas ausschließlich oder bevorzugt den Bereichen zwischen Decke (46) und Oberfläche der Matratze (14) zuführt, in denen ein Benutzer überwiegend liegt, während die Zufuhr von Behandlungsgas zu Randbereichen versperrt oder gedrosselt ist.

## Claims

1. A treatment means for supplying a person with additional oxygen, having a source (60) for treatment gas, which may be oxygen or oxygen-enriched air, and having a conveying means for supplying the treatment gas to a selected portion of the person to be treated, which conveying means conveys the treatment gas into the space between bedding (46) and the surface of a mattress (14) of a bed, the conveying means (48) comprising a preferably flexible feed mat, which comprises a sleeve (52) permeable at least at the underside or the top and is provided with at least one connection (54), which may be connected with the source (58-84) of the treatment gas, the walls of the sleeve (52) being spaced by a permeable, flexible filling (50), **characterised in that** the filling consists of a plurality of balls or spherical members (118), which are fixed in a planar, net-like structure.

2. A treatment means according to claim 1, **characterised in that** the balls or spherical members are fixed by threads in the net-like structure.

3. A treatment means according to claim 1 or claim 2, **characterised in that** the conveying means (48) supplies the treatment gas solely or preferably to the areas between bedding (46) and surface of the mattress (14) in which a user predominantly lies, while the supply of treatment gas to marginal areas is blocked or restricted.

## Revendications

1. Dispositif de traitement pour alimenter une personne en oxygène supplémentaire, avec une source (60) d'un gaz traitant qui peut être de l'oxygène ou de l'air enrichi en oxygène, et avec un dispositif distributeur destiné à amener le gaz traitant à une partie sélectionnée de la personne à traiter, qui amène le gaz traitant dans l'espace intermédiaire formé entre une couverture (46) et la partie supérieure du matelas (14) d'un lit, le dispositif distributeur (48) comportant une natte intercalée de préférence pliable qui présente une housse perméable au moins au niveau de la face inférieure ou de la face supérieure (52) et qui est pourvue d'au moins un raccordement (54), qui peut être relié à la source (58-84) en gaz traitant, les parois de la housse (52) étant séparées par un garnissage déformable perméable (50), **caractérisé en ce que** le garnissage se compose d'une multitude de pelotes ou de corps sphériques (118) qui sont fixé(e)s dans une structure uniforme de type treillis.

2. Dispositif de traitement selon la revendication 1, **caractérisé en ce que** les pelotes ou les corps sphériques sont fixés en ladite structure de type treillis par des fils.

3. Dispositif de traitement selon la revendication 1 ou 2, **caractérisé en ce que** le dispositif d'alimentation (48) amène le gaz traitant exclusivement ou de préférence aux zones situées entre la couverture (46) et la face supérieure du matelas (14), dans lesquelles un utilisateur repose la plupart du temps, pendant que l'apport en gaz traitant dans les zones des bords est bloqué ou réduit.
